# EUROPÄISCHE PATENTSCHRIFT

(11) **EP 0 526 683 B1**
(45) Veröffentlichungstag und Bekanntmachung des Hinweises auf die Patenterteilung: **09.08.1995**
(21) Anmeldenummer: 92100161.6
(22) Anmeldetag: 07.01.1992
(51) Int. Cl.: B65F 1/00, B65F 1/14, B65B 67/12, D06F 95/00

(54) **Sammelbehälter für Abfall, Wäsche u.dgl.**
Collecting container for waste, laundry and the like
Récipient collecteur pour déchets, linge et similaires

(30) Priorität: 06.08.1991 DE 9109736 U
(43) Veröffentlichungstag der Anmeldung: 10.02.1993
(73) Patentinhaber: Leitner, Margit, A-4601 Wels (AT)
(72) Erfinder: Leitner, Margit, A-4601 Wels (AT)
(74) Vertreter: Städtler, Wolfram, Dr.

(56) Entgegenhaltungen:
- DE-A- 3 822 708
- US-A- 2 625 973
- US-A- 3 893 615
- US-A- 4 684 087
- US-A- 5 016 844

## Beschreibung

Die Erfindung betrifft einen Sammelbehälter für Abfall, Wäsche und dergl. gem. Gattungsbegriff des Anspruchs 1.

Ein derartiger Sammelbehälter ist aus US-A-5 016 844 in Gestalt eines allein aus Rohrelementen und diese miteinander verbindenden, lösbar aufsteckbaren Eck- und T-Stücken bestehenden Rahmens bekannt, in welchen, sämtliche horizontalverlaufenden Rohrelemente übergreifend, ein Plastiksack einhängbar ist. Derartige Sammelbehälter sind ihrer Natur nach nur einzeln aufstellbar.

In neuer Zeit besteht indessen zunehmend bis in die einzelnen Haushalte hinein das Bedürfnis, Abfälle ihrer Art nach etwa in Glas-, Blech- (Aluminium-), Plastik- und Papierabfälle zu trennen. Ein ähnliches Bedürfnis kann darin bestehen, gebrauchte Wäsche etwa nach Weiß-, Bunt-, Koch- und Feinwäsche getrennt zu sammeln.

Die beanspruchte Erfindung löst das Problem, eine derartige getrennte Sammlung und Zwischenlagerung auf raumsparende, ökonomische und auch äußerlich ansprechende Weise zu ermöglichen.

Erfindungsgemäß geschieht dies gemäß Anspruch 1 durch die Schaffung einer auf rationelle Weise zusammenstellbaren Behälterbatterie mit bis auf gewollte Farbunterschiede, Kennzeichnungen oder dergl. im wesentlichen gleich aussehenden und aufgebauten Einzelelementen in fester räumlicher Zuordnung. Dabei kann die Beschaffenheit und Zahl dieser Einzelelemente, d.h. Behälter, nach Belieben variiert werden.

Nachfolgend wird ein Ausführungsbeispiel einer solchen Behälterbatterie anhand der Zeichnungen im einzelnen beschrieben. Von diesen zeigt
- Fig.1: eine perspektivische Gesamtensicht der betreffenden Behälterbatterie,
- Fig.2: ein Zusammenstellungsschema ("exploded view") einer in diesem Fall nur aus zwei Einzelbehältern bestehenden solchen Behälterbatterie und
- Fig.3: einen Vertikal-Querschnitt durch einen der Behälter, wie er für die Aufnahme von Altpapier, aber beispielsweise auch zu bündelnder Frischwäsche dient.

Die in Fig.1 dargestellte Behälterbatterie weist vier miteinander zeilenförmig verbundene Behälter 2 - 8 auf, von denen der Behälter 2 beispielsweise für die Aufnahme von Glesabfällen, der Behälter 4 für die Aufnahme von Blechabfällen, der Behälter 6 für die Aufnahme von Plastikabfällen und der Behälter 8 für die Aufnahme von Altpapier dient. Dabei können die Behälter 2 - 6 vollkommen gleich ausgebildet sein. Wie ersichtlich, unterscheidet sich der Behälter 2 allerdings in dem dargestellten Beispiel von den Behältern 4 und 6 dadurch, daß er ein ganzflächiges äußeres Wandteil, 10, besitzt, während die jeweils zwei Behältern gemeinsamen Zwischenwandteile 12, 14 und 16 zwecks Gewichts- und Materialersparnis durchbrochen sind.

Sämtliche der Behälter 2 - 6 sind - was allerdings nicht notwendig ist - gleich breit. In sämtliche sind Plastiksäcke 18 eingehängt, und sämtliche weisen einen Klappdeckel 20 auf. Zur sinnfälligen Unterscheidung nach dem jeweiligen Behälterinhalt können die Deckel 20, wie gezeigt, Schriftfelder 22 aufweisen. Daneben können sich auch zumindest die Deckel 20 in ihrer Farbe unterscheiden.

Der Aufbau der Behälterbatterie ist aus Fig.2 ersichtlich, wo allerdings nur Behälter 2 und 8 gezeigt sind. Wie der Behälter 2 besitzt im übrigen auch der Behälter 8 ein ganzflächiges äußeres Wandteil, 24.

Die Wandteile 10, 12 und 24, die eine im wesentlichen rechtekkige Gestalt besitzen, sind an ihren Ecken durch rohrförmige Holme 26, 28, 30 und 32 verbunden, die in entsprechende Steckmuffen 34 der Wandteile lösbar, jedoch einigermaßen stramm eingesteckt sind. Dazu können die Holmenden und/oder die Steckmuffen 34 in an sich bekannter Weise leicht konisch ausgebildet oder mit ihnen gewisse Federeigenschaften verleihenden Schlitzen versehen sein. Im Gegensatz zu den Zwischenwandteilen wie z.B. 12 weisen die äußeren Wandteile 10 und 24 Steckmuffen 34 nur auf einer, nämlich ihrer Innenseite, auf.

Zum Festklemmen des Randes von in den jeweiligen Behälter einhängbaren Plastiksäcken 18 sind auf die oberen Holme 30 und 32 etwa halbschalenförmige Mantelteile 36 aufsteckbar. Daneben bilden die hintenliegenden oberen Holme 30 die Lagerung für den jeweiligen Klappdeckel 18, der den Holm außerhalb des betreffenden Mantelteils 36 mit zwei Lageraugen 38 umgreift. Das Schriftfeld 22 kann, wie gezeigt, eine auswechselbare Tafel oder Abdeckung 40 aufweisen.

Die Holme des für die Aufnahme von Altpapier oder sonstigen in der Regel zu bündelnden Gutes dienenden Behälters 8, zur Unterscheidung mit 26', 28', 30' und 32' bezeichnet, weisen in dem gezeigten Beispiel eine etwas größere Länge auf als die Holme 26 - 32 der übrigen Behälter. Dazu noch sind an den oberen Holmen 30' und 32' des Behälters 8 mittig Aufhängevorrichtungen 42 für Schnurwickel 44 angebracht, in die die Schnurwickel 44 horizontalliegend drehbar eingesetzt werden können. Das Einsetzen der Schnurwickel 44 kann unter leichtem Auseinanderspreizen der paarweise angeordneten federnden Lagerlappen 46 einer jeden Aufhängevorrichtung 42 erfolgen. Dabei ist die Federspannung der Lagerlappen 46 vorzugsweise eine solche, daß sie dem eingesetzten Schnurwickel 44 ein leichtes Bremsmoment vermitteln, das diesen daran hindert, unbeabsichtigt Schnur ablaufen zu lassen.

Der Sinn dieser Maßnahme wird aus Fig.3 deutlich. Hiernach kann Schnur 48 von den beiden Schnurwickeln 44 abgezogen und können die beiden Schnüre, wie von den beiden Schnurenden beim Paketverschnüren her bekannt, einmal miteinander verschlungen und fortan in um 90° veränderten entgegengesetzten Richtungen weitergeführt werden, bis zu jeweils einer Einhänge- oder Klemmvorrichtung 50, die in eine entsprechende Aussparung 52 mittig in der Nähe des oberen Randes der betreffenden Wandteile 16 bzw. 24 eingesetzt ist.

In das so gebildete Schnurnetz kann das in dem Behälter 8 zu lagernde zu bündelnde Gut, wie z.B. Altpapier, eingelegt werden, wobei die Schnur so weit von dem jeweiligen Schnurwickel abläuft, bis das Gut auf dem Boden aufliegt. Ist der Behälter 8 gefüllt, so braucht lediglich die Schnur von dem jeweiligen Wickel 44 abgeschnitten und brauchen die Schnurenden über dem Gut miteinander verknotet zu werden, um ein Bündel fertigzustellen.

Zur Verschönerung können an sämtlichen Behältern einschließlich des Behälters 8 vorder- und gewünschtenfalls auch rückseitig Abdeckungen anbringbar sein wie die in Fig. 1 an dem Behälter 4 gezeigte Abdeckung 54. Diese Abdeckungen können beispielsweise in von Kraftfahrzeug-Innenverkleidungen bekannter Weise mittels in Löcher 56 an den abgewinkelten Rändern 58 der Wandteile 10 - 16 und 24 eingreifender federfähiger geschlitzter Profilstifte, die an die jeweilige Abdeckung angeformt sind, an die Wandteile anklippbar sein. Eine andere Möglichkeit besteht etwa darin, die ober- und unterseitigen Ränder der Abdeckungen nach innen zu umzubiegen, so daß sie rastend um die Holme wie z.B. 28 und 32 herumzugreifen vermögen. In diesem Fall kann an dem oberen Holm ein eigenes Teil, wie das Mantelteil 36, zum Einklemmen eines Plastiksackes entfallen, da seine Aufgabe von dem umgebogenen Rand der Abdeckung miterfüllt werden kann.

## Patentansprüche

1. Sammelbehälter für Abfall, Wäsche und dergl., mit einem standfähigen, oben wie unten offenen und ggf. mit einem Klappdeckel (20) versehenen demontierbaren Rahmen, das einander gegenüberliegende Seitenteile und diese miteinander verbindende, horizontalverlaufende Holme (26, 28, 30, 32) aufweist, die lösbar in entsprechende Verbindungsmittel (34) der Seitenteile eingreifen, dadurch ***gekennzeichnet***, daß er mit einem oder mehreren im wesentlichen gleichartigen Sammelbehältern zu einer zeilenförmigen Behälterbatterie zusammenschließbar ist und die Seitenteile aus Wandteilen (10, 12, 14, 16, 24) bestehen, von denen bei mindestens einem (12, 14, 16) die genannten Verbindungsmittel (34) zur Aufnahme der horizontalverlaufenden Holme (26, 28, 30, 32) beidseitig dergestalt angeordnet sind, daß dieses Wandteil jeweils zwei zusammengeschlossenen Sammelbehältern der Behälterbatterie gemeinsam angehören kann.

2. Sammelbehälter nach Anspruch 1, dadurch ***gekennzeichnet***, daß die Verbindungsmittel (34) Steckverbindungsmittel, bestehend aus muffen- oder bolzenförmigen Vorsprüngen an den Wandteilen (10, 12, 14, 16, 24), sind.

3. Sammelbehälter nach Anspruch 1 oder 2, dadurch ***gekennzeichnet***, daß die Verbindungsmittel (34) an den äußersten seitlichen Wandteilen (10, 24) der Behälterbatterie nur innenseitig angeordnet sind.

4. Sammelbehälter nach einem der vorhergehenden Ansprüche, dadurch ***gekennzeichnet***, daß zumindest alle innenseitigen seitlichen Wandteile (12, 14, 16) der Behälterbatterie durchbrochen sind.

5. Sammelbehälter nach einem der vorhergehenden Ansprüche, dadurch ***gekennzeichnet***, daß zum Einklemmen des Randes von in das jeweilige Gehäuse einhängbaren Plastiksäcken (18) etwa halbschalenförmige Mantelteile (36) radial auf die obenliegenden Holme (30, 32) aufsteckbar sind.

6. Sammelbehälter nach einem der vorhergehenden Ansprüche mit Klappdeckel (20), dadurch ***gekennzeichne*****t**, daß der Deckel an einen (30) der obenliegenden Holme (30, 32) angelenkt ist.

7. Sammelbehälter nach einem der vorhergehenden Ansprüche, dadurch ***gekennzeichnet***, daß an den obenliegenden Holmen (30', 32') eines (8) der Sammelbehälter (2 - 8) mittig Aufhängevorrichtungen (42) für Schnurwickel (44) angebracht sind, die es gestatten, die Schnur (48) von dem Wickel nach unten abzuziehen, und daß die Wandteile (16, 24) dieses Sammelbehälters (8) im Bereich ihres oberen Randes mittig Einhänge- oder Klemmvorrichtungen (50) für das jeweilige Schnurende aufweisen.

8. Sammelbehälter nach einem der vorhergehenden Ansprüche, dadurch ***gekennzeichnet***, daß an den Sammelbehältern (2, 4, 6, 8) vorder- und/oder rückseitig eine - vorzugsweise ganzflächige - Abdeckung (54) anbringbar ist.

## Claims

1. Collection container for garbage, laundry and the like, comprising a frame capable of standing upright and of being disassambled, being open at its upper and lower ends, being provided, as the case may be, with a hinged cover (20), and including mutually opposed side portions and horizontally extending struts (26, 28, 30, 32) interconnecting said side portions and releasably engaging corresponding connection means (34) of said side portions, **characterized** in that it is adapted to be interconnected with one or more substantially similar collection containers to form a rectilinear container battery, and said side portions consist of wall pieces (10, 12, 14, 16, 24) at at least one (12, 14, 16) of which the aforementioned connection means (34) for receiving said horizontally extending struts (26, 28, 30 32) are arranged on both sides in a way that this wall piece can form part of two interconnected collection containers of said container battery.

2. Collection container of claim 1, **characterized** in that said connection means (34) are plug connection means consisting of sleeve- or bolt-shaped projections on said wall pieces (10, 12, 14, 16, 24).

3. Collection container of claim 1 or 2, **characterized** in that said connection means (34) of the most outward lateral wall pieces (10, 24) of said container battery are arranged on the inner side thereof only.

4. Collection container according to any one of the preceding claims, **characterized** in that at least all of the inner lateral wall pieces (12, 14, 16) of said container battery are perforated.

5. Container battery according to any one of the preceding claims, **characterized** in that, for pinching the edge of plastic bags adapted to be suspended at the respective one of said casings (is to read: frames), substantially half-shell-shaped sleeve pieces (36) can be plugged radially upon the upper struts (30, 32).

6. Collection container according to any one of the preceding claims and provided with a hinged cover (20) **characterized** in that said cover is hinged to one of the upper struts (30, 32).

7. Collection container according to any one of the preceding claims, **characterized** in that suspension devices (42) for cord rolls (44) are attached centrally to the upper struts (30', 32') of one (8) of said collection containers (2 - 8), said suspension devices permitting that the cord (48) can be drawn downwardly from said roll, and that the wall pieces (16, 24) of this collection container (8) are provided, in the center of their upper edge, with anchoring or clamping means (50) for the respective cord end.

8. Collection container according to any one of the preceding claims, **characterized** in that a covering (54) can be attached to said collection containers (2, 4, 6, 8) at the front and/or back side thereof.

## Revendications

1. Récipient collecteur pour ordures, linge etc., comprenant un cadre debout, ouvert en haut aussi qu'en bas, démontable et muni éventuellement d'un couvercle rabattable (20), le cadre comprenant des parties latérales opposées reliées entre elles par des traverses horizontales (26, 28, 30, 32) qui s'emboîtent de manière amovible dans des joints (34) correspondants des parties latérales, **caractérisé** en ce qu'il peut être relié à un ou plusieurs des récipients collecteurs substantiellement similaires de façon à former une batterie de récipients rectiligne, et que les parties latérales sont constituées de parties de paroi (10, 12, 14, 16, 24) sur au moins l'une (12, 14, 16) desquelles lesdits joints (34) destinés à recevoir les traverses horizontales sont arrangés bilatéralement de façon que cette partie de paroi forme une part commune de deux récipients reliés de la batterie.

2. Récipient collecteur selon la revendication 1, **caractérisé** en ce que les joints (34) sont des joints enfichables consistant en protubérances en forme d'embouts ou de chevilles auxdites parties de paroi (10, 12, 14, 16, 24).

3. Récipient collecteur selon la revendication 1 ou 2, **caractérisé** en ce que les joints (34) sont apposés aux parties de paroi latérales extérieures (10, 24) de la batterie de récipients seulement au côté intérieure.

4. Récipient collecteur selon une quelleconque des revendications précédentes, **caractérisé** en ce qu'au moins toutes les parties de paroi latérales intérieures (12, 14, 16) de la batterie de récipients sont perforées.

5. Récipient collecteur selon une quelleconque des revendications précédentes, **caractérisé** en ce que pour pincer le bord des sacs plastiques (18) accrochables dans le boîtier (doit lire: cadre) respectif, des coques (36) semi-circulaires sont applicables radialement sur les traverses supérieures (30, 32).

6. Récipient collecteur selon une quelleconque des revendications précédentes, muni d'un couvercle rabattable (20), **caractérisé** en ce que le couvercle est articulé à l'une (30) des traverses supérieures (30, 32).

7. Récipient collecteur selon une quelleconque des revendications précédentes**, caractérisé** en ce qu'au centre des traverses supérieures (30', 32') de l'un (18) des récipients collecteurs (2 - 8) des suspensions (42) pour rouleaux de ficelle (44) sont montées qui permettent de tirer la ficelle (48) du rouleau vers le bas, et que les parties de paroi (16, 24) de ce récipient collecteur (8) sont munies, au centre de la zone de leur rebord supérieur, d'une installation (50) d'accrochage ou de serrage pour le bout de la ficelle respective.

8. Récipient collecteur selon une quelleconque des revendications précédentes, **caractérisé** en ce qu'une couverture - occupant de préférence toute la surface - peut être attachée aux récipients collecteurs (2, 4, 6, 8) à leur face antérieure et/ou postérieure.
